# EUROPÄISCHE PATENTSCHRIFT

(11) **EP 0 325 947 B1**
(45) Veröffentlichungstag und Bekanntmachung des Hinweises auf die Patenterteilung: **20.05.1992**
(21) Anmeldenummer: 89100405.3
(22) Anmeldetag: 11.01.1989
(51) Int. Cl.: B21D 28/02, B21D 28/16

(54) **Folgeverfahren und Folgewerkzeug für Stanzteile**
Progressive method and die for punched parts
Procédé et outil progressif pour pièces estampées

(30) Priorität: 27.01.1988 DE 3802247
(43) Veröffentlichungstag der Anmeldung: 02.08.1989
(73) Patentinhaber: E. WINKEMANN GMBH & CO. KG, D-58840 Plettenberg (DE)
(72) Erfinder: Tusch, Reinhard, D-5970 Plettenberg (DE)
(74) Vertreter: Hassler, Werner, Dr.

(56) Entgegenhaltungen:
- EP-A- 0 131 770
- DE-B- 2 727 445
- US-A- 3 724 305
- US-A- 4 477 537

## Beschreibung

Die Erfindung betrifft ein Folgeverfahren zur Herstellung von Stanzteilen in mehreren Schritten, wie Formschritten, Fangschritt und Stanzausschnitt, wobei beim Stanzausschnitt das Stanzteil von einem Stanzstempel entsprechend der Außenkontur des Stanzteils in Zusammenwirken mit einer Matrize ausgeschnitten wird. Wie es zum Beispiel aus dem Dokument US-A-4477537 bekannt geworden ist.

Beim Stanzausschnitt entsteht immer ein Stanzeinzug, vergleiche DIN 6930, Bild 1. Dieser Stanzeinzug ist in seiner Größe vom Werkstoff, von der Werkstoffdicke, von der Festigkeit des Werkstoffs und von anderen Parametern abhängig. Der Stanzeinzug läßt sich nicht vermeiden, da er fertigungsbedingt entsteht.

Der Stanzeinzug mindert jedoch die Formgenauigkeit der Stanzteile. In vielen Fällen ist infolge dieses Stanzeinzugs die Funktion der Stanzteile im Einbauzustand nicht gewährleistet. Infolgedessen ist ein zusätzlicher spanabhebender Arbeitsgang, z. B. ein Schleifen, notendig. Dabei wird eine Werkstoffschicht in der Dicke des Stanzeinzugs abgetragen. Infolgedessen muß die Ausgangsdicke des Blechstreifens um diesen Abschliff größer bemessen werden. Dieses bedeutet einen hohen Werkstoffverbrauch und außerdem hohe Arbeitskosten für den zusätzlichen Schleifvorgang.

Aufgabe der Erfindung ist die Bereitstellung eines Folgeverfahrens, das Stanzteile mit nahezu verschwindendem Stanzeinzug liefert.

Diese Aufgabe wird nach der Erfindung dadurch gelöst, daß in einem dem Stanzausschnitt vorgeschalteten Prägeschritt eine Einprägung in der Tiefe eines Bruchteils der Stanzstreifendicke mit einer Außenkontur etwas größer als die Außenkontur des Stanzteils erfolgt und daß der beim Prägeschritt entstehende Stanzeinzug im Stanzausschnitt zum Fließen gebracht wird, so daß man eine Schnittfläche mit geraden Profillinien erhält.

Die Erfindung unterscheidet sich insofern vom Stand der Technik, als in einem zusätzlichen Prägeschritt mit Übermaß ein Stanzeinzug absichtlich erzeugt wird. Dieser Stanzeinzug wird jedoch im Stanzausschnitt verformt, so daß man ein Stanzteil mit geradlinig verlaufenden Schneidlinien erhält, das frei von Stanzeinzug ist. Eine Nachbearbeitung entfällt. Der zusätzliche Prägeschritt fügt sich sich zwanglos in die Folgebearbeitung ein, ohne daß hierfür ein zusätzlicher Arbeitsgang notwendig wäre. Das Verfahren der Erfindung ist bei ringförmigen, scheibenförmigen oder profilierten Stanzteilen anwendbar.

Eine besonders gute Schnittfläche beim Stanzausschnitt erhält man dadurch, daß die Tiefe der Einprägung 10 bis 50 % der Stanzstreifendicke beträgt.

Die Güte der Schnittfläche läßt sich dadurch weiter verbessern, daß die Tiefe der Einprägung 20 bis 30 % der Stanzstreifendicke beträgt.

Die Erfindung schlägt weiter ein Folgewerkzeug für Stanzteile mit mehreren Stationen wie Formstationen, Fangstation und Ausschnittstation, die einen Stanzstempel entsprechend der Außenkontur des Stanzteils und eine entsprechende Matrize umfaßt. Dieses ist dadurch gekennzeichnet, daß vor der Ausschnittstation eine Prägestation vorgesehen ist, deren Prägestempel und Prägematrize eine Außenkontur etwas größer als die Außenkontur des Stanzteils aufweist und deren Dimensionierung dergestalt ist, daß die Eindrucktiefe des Prägestempels einen Bruchteil der Stanzstreifendicke ausmacht.

Dieses Folgewerkzeug erlaubt die Herstellung von Stanzteilen ohne Stanzeinzug. Ein bereits vorhandenes Folgewerkzeug läßt sich ohne weiteres nach der Lehre der Erfindung umrüsten.

Zur Unterdrückung des Stanzeinzugs erweist es sich als besonders günstig, daß die Querabmessungen des Prägestempels bis zu 10 % größer als die Querabmessungen des Stanzteils sind.

Bevorzugte Werte erhält man dadurch, daß die Querabmessungen des Prägestempels bis zu 5 % größer als die Querabmessungen des Stanzteils sind.

Das Folgeverfahren nach der Erfindung wird in der anliegenden Zeichnung erläutert, in der darstellen:
Fig. 1 einen Längsschnitt durch ein Folgewerkzeug,
Fig. 2 einen Schnitt durch den Stanzstreifen,
Fig. 3 ein ausgeschnittenes Stanzteil im Schnitt,
Fig. 4 zum Vergleich ein herkömmlichers Stanzteil und
Fig. 5 eine Draufsicht zu Fig. 2.

In den Zeichnungen ist ein Folgewerkzeug zur Herstellung ringförmiger Scheiben aus einem Stanzstreifen 3 dargestellt. Man erkennt ein Unterwerkzeug 1 mit Matrizen und ein Oberwerkzeug 2 mit verschiedenen Formstempeln und Stanzstempeln. Zwischen dem Unterwerkzeug 1 und dem Oberwerkzeug 2 läuft der Stanzstreifen 3 durch.

Die 1. Station ist eine Lochstation mit einem Lochstempel 4 und einer Lochmatrize 5 zur Formung eines Loches 9. In der 2. Station erkennt man einen Fangstift 6, der zum registergerechten Ausrichten des Stanzstreifens 3 dient. In einer 3. Station erkennt man einen Prägestempel 7, der eine Innenansenkung 8 des Loches 9 formt.

Eine 4. Station mit einem Prägestempel 10 und einer Prägematrize 21 zeigt den Kern der Erfindung. Der Außendurchmesser des Prägestempels 10 ist bis zu 10 %, insbesondere bis zu 5 % größer als der Außendurchmesser des fertigen Stanzteils 22. Der Prägestempel 10 erzeugt nach den Fig. 1 und 2 einen Prägeeindruck in der Tiefe eines Bruchteils der Stanzstreifendicke. Der Prägeeindruck beträgt 10 bis 50 %, insbesondere 20 bis 30 % der Stanzstreifendicke. Man erkennt in Fig. 2 deutlich die Prägestufe 11 auf der Seite des Prägestempels und den Stanzeinzug 12 auf der gegenüberliegenden Seite des Stanzstreifens 3. Die gestrichelten Linien 23 geben den Solldurchmesser des fertigen Stanzteils an. In einer weiteren Formstation wird mittels eines Untergesenks 13, eines Halters 14 und eines Kerns 15 die gegenüberliegende Innenansenkung 16 des Lochs 9 geformt.

In der letzten Station befinden sich ebenfalls ein Fangstift 19 und ferner ein Stanzstempel 17, der mit einer Matrize 18 zusammenwirkt. Der Außendurchmesser des Stanzstempels 17 stimmt mit dem Fertigdurchmesser des Stanzteils 22 überein. Man erkennt, daß die Außenkante und der Außenrand der Prägestufe 11 stehen bleiben. Der Stanzeinzug 12 an der gegenüberliegenden Seite wird beim Ausschnitt zum Fließen gebracht und in eine zylindrische Schnittfläche mit glatten und geraden Schnittlinien verformt, wie man aus Fig. 3 deutlich erkennt. Im Zuge des Stanzschritts wird das Stanzteil 22 in Pfeilrichtung ausgeworfen.

Die Außenfläche des fertigen Stanzteils nach Fig. 3 ist genau eine Zylinderfläche. Ein Stanzeinzug tritt nicht in merklichem Umfang auf. Im Vergleich dazu zeigt Fig. 4 ein Stanzteil 22, das nach einem herkömmlichen Folgeverfahren hergestellt ist. Man erkennt den deutlichen Stanzeinzug 20, der in vielen Fällen eine spanabhebende Nachbehandlung erforderlich macht, um das Stanzteil voll gebrauchsfähig zu machen.

Im Vorigen ist die Herstellung einer Ringscheibe dargestellt. Die Erfindung ist auch bei der Herstellung von Vollscheiben und Formteilen beliebiger Profilierung anwendbar. Im Folgeverfahren können selbstverständlich weitere übliche Zwischenschritte zur Verformung durchgeführt werden. Noch nachträglich läßt sich ein Folgewerkzeug so umbauen, daß das Verfahren nach der Erfindung durchgeführt werden kann.

## Patentansprüche

1. Folgeverfahren zur Herstellung von Stanzteilen (22) in mehreren Schritten, wie Formschritten, Fangschritt und Stanzausschnitt, wobei beim Stanzausschnitt das Stanzteil (22) von einem Stanzstempel (17) entsprechend der Außenkontur des Stanzteils (22) in Zusammenwirken mit einer Matrize (18) ausgeschnitten wird, dadurch gekennzeichnet, daß in einem dem Stanzausschnitt vorgeschalteten Prägeschritt eine Einprägung in der Tiefe eines Bruchteils der Stanzstreifendicke mit einer Außenkontur etwas größer als die Außenkontur des Stanzteils (22) erfolgt und daß der beim Prägeschritt entstehende Stanzeinzug im Stanzausschnitt zum Fließen gebracht wird, so daß man eine Schnittfläche mit geraden Profillinien erhält.

2. Folgeverfahren nach Anspruch 1, dadurch gekennzeichnet, daß die Tiefe der Einprägung 10 bis 50 % der Stanzstreifendicke beträgt.

3. Folgeverfahren nach Anspruch 2, dadurch gekennzeichnet, daß die Tiefe der Einprägung 20 bis 30 % der Stanzstreifendicke beträgt.

4. Folgewerkzeug für Stanzteile (22) mit mehreren Stationen wie Formstationen, Fangstation und Ausschnittstation, die einen Stanzstempel (17) entsprechend der Außenkontur des Stanzteils (22) und eine entsprechende Matrize (18) umfaßt, dadurch gekennzeichnet, daß vor der Ausschnittstation eine Prägestation vorgesehen ist, deren Prägestempel (10) und Prägematrize (21) eine Außenkontur etwas größer als die Außenkontur des Stanzteils (22) aufweist und daß der Prägestempel (10) dergestalt dimensioniert ist, daß die Eindrucktiefe des Prägestempels (10) einen Bruchteil der Stanzstreifendicke ausmacht.

5. Folgewerkzeug nach Anspruch 4, dadurch gekennzeichnet, daß die Querabmessungen des Prägestempels (10) bis zu 10 % größer als die Querabmessungen des Stanzteils (22) sind.

6. Folgewerkzeug nach Anspruch 5, dadurch gekennzeichnet, daß die Querabmessungen des Prägestempels (10) bis zu 5 % größer als die Querabmessungen des Stanzteils (22) sind.

## Revendications

1. Procédé progressif de fabrication de pièces découpées (22) en plusieurs étapes, telles que des étapes de façonnage, une étape de pilotage et un découpage, dans lequel, au cours du découpage, la pièce de découpage (22) est découpée par un poinçon de découpage (17) d'une manière correspondant au contour extérieur de la pièce de découpage (22) et en coopération avec une matrice (18), caractérisé en ce que, dans une étape de frappe disposée en amont du découpage, une empreinte est réalisée à la profondeur d'une fraction de l'épaisseur de la bande à découper avec un contour extérieur un peu plus grand que le contour extérieur de la pièce de découpage (22) et en ce que le renfoncement obtenu au cours de l'étape de frappe est amené à fluer dans le découpage de façon à obtenir une surface de coupe présentant des lignes de profil rectilignes.

2. Procédé progressif suivant la revendication 1, caractérisé en ce que la profondeur de l'empreinte est de 10 à 50 % de l'épaisseur de la bande à découper.

3. Procédé progressif suivant la revendication 2, caractérisé en ce que la profondeur de l'empreinte est de 20 à 30 % de l'épaisseur de la bande à découper.

4. Outil progressif pour des pièces de découpage (22), comprenant plusieurs stations, telles que des stations de façonnage, une station de pilotage et une station de découpage, qui comporte un poinçon de découpage (17) correspondant au contour extérieur de la pièce de découpage (22) et une matrice correspondante (18), caractérisé en ce que, avant la station de découpage, il est prévu une station de frappe dont le poinçon de frappe (10) et la matrice de frappe (21) présentent un contour extérieur un peu plus grand que le contour extérieur de la pièce de découpage (22) et en ce que le poinçon de frappe (10) est dimensionné de telle façon que la profondeur d'empreinte du poinçon de frappe (10) représente une fraction de l'épaisseur de la bande à découper.

5. Outil progressif suivant la revendication 4, caractérisé en ce que les dimensions transversales du poinçon de frappe (10) sont jusqu'à 10 % plus grandes que les dimensions transversales de la pièce de découpage (22).

6. Outil progressif suivant la revendication 5, caractérisé en ce que les dimensions transversales du poinçon de frappe (10) sont jusqu'à 5 % plus grandes que les dimensions transversales de la pièce de découpage (22).

## Claims

1. Sequential method for producing punched parts (22) in a plurality of steps, such as shaping steps, pilot step and blanking, the punched part (22), during blanking, being blanked by an upper punching die (17) which corresponds to the outer contour of the punched part (22) and cooperates with a lower die (18), characterized in that, in a stamping step upstream of blanking, an impression with an outer contour somewhat larger than the outer contour of the punched part (22) is made in the depth of a fraction of the punching strip thickness, and in that the punched retraction produced during the stamping step is made to flow during blanking, so that a cut surface with straight profile lines is obtained.

2. Sequential method according to Claim 1, characterized in that the depth of the impression is 10 to 50% of the punching strip thickness.

3. Sequential method according to Claim 2, characterized in that the depth of the impression is 20 to 30% of the punching strip thickness.

4. Sequential mould for punched parts (22) with a plurality of stations, such as shaping stations, pilot station and blanking station, comprising an upper punching die (17) corresponding to the outer contour of the punched part (22) and a corresponding lower die (18), characterized in that there is provided upstream of the blanking station a stamping station, whereof the upper stamping die (10) and the lower stamping die (21) have an outer contour somewhat larger than the outer contour of the punched part (22), and in that the upper stamping die (10) is dimensioned such that the impression depth of the upper stamping die (10) is a fraction of the punching strip thickness.

5. Sequential mould according to Claim 4, characterized in that the transverse dimensions of the upper stamping die (10) are up to 10% larger than the transverse dimensions of the punched part (22).

6. Sequential mould according to Claim 5, characterized in that the transverse dimensions of the upper stamping die (10) are up to 5% larger than the transverse dimensions of the punched part (22).
